# FASCICULE DE BREVET EUROPEEN

(11) **EP 2 650 891 B1**
(45) Date de publication et mention de la délivrance du brevet: **27.08.2014**
(21) Numéro de dépôt: 13305105.2
(22) Date de dépôt: 30.01.2013
(51) Int. Cl.: H01H 3/00, H01H 31/00, H01H 31/08, H01H 31/10, H01H 33/666, H01H 33/52

(54) **Dispositif de commande pour un appareil de protection électrique moyenne tension comportant un dispositif d'inter verrouillage et appareil de protection électrique le comportant**
Betätigungsvorrichtung für ein elektrisches Mittelspannungsschaltgerät, das eine Schaltverriegelungsvorrichtung enthält, und elektrisches Schaltgerät, das sie umfasst
Control device for a medium-voltage electric protection apparatus comprising an interlock device and electric protection apparatus comprising same

(30) Priorité: 10.04.2012 FR 1201056
(43) Date de publication de la demande: 16.10.2013
(73) Titulaire: Schneider Electric Industries SAS, 92500 Rueil-Malmaison (FR)
(72) Inventeur: Belin, Yves, 38050 Grenoble Cedex 09 (FR)
(74) Mandataire: Colette, Marie-Françoise

(56) Documents cités:
- EP-A2- 2 172 956
- US-A- 2 363 364
- US-A- 5 272 291
- US-A1- 2011 303 518

## Description

### DOMAINE TECHNIQUE.

La présente invention concerne un dispositif de commande d' un appareil de protection électrique destiné à être interposé entre deux parties d'un circuit électrique de manière à assurer au moins les fonctions respectivement de passage du courant entre les parties, d'interruption du courant entre les parties, et de mise à la terre de l'une des parties du circuit, ledit appareil comportant un appareil de coupure en série avec un appareil de mise à la terre, ledit dispositif de commande comportant un arbre dit arbre primaire, de manoeuvre de l'arbre de commande des contacts de l'appareil de coupure dit arbre secondaire, ledit arbre primaire étant apte à être manoeuvré par un utilisateur, et un arbre de manoeuvre de l'arbre de mise à la terre, également manoeuvrable par un utilisateur.

### ETAT DE LA TECHNIQUE ANTERIEURE.

On connait des appareils de protection électrique comportant un voyant de signalisation d'un état soudé des contacts.

Le document EP 2 172 956 A2 divulgue un dispositif selon le préambule de la revendication 1.

### EXPOSE DE L'INVENTION

La présente invention a pour objet de proposer un dispositif de commande d'un appareil de protection électrique comportant un dispositif d'inter verrouillage, de conception simple, interdisant la mise à la terre d'une partie du circuit, de cadenasser le sélecteur des inter verrouillages en position terre ou de verrouiller le dispositif de commande en position ouverte, si le(s) contact(s) de l'appareil de coupure est (sont) soudé(s).

A cet effet, la présente invention a pour objet un dispositif de commande pour un appareil de protection électrique, ce dispositif étant **caractérisé en ce qu'il** comporte un dispositif d'inter verrouillage entre les deux arbres dits primaire et secondaire précités, ledit dispositif d'inter verrouillage étant apte à interdire la mise à la terre de l'une des parties du circuit lorsque l'appareil est en position fermée, et coopérant avec des moyens de verrouillage commandés par l'arbre secondaire précité pour interdire la mise à la terre du circuit lorsque les contacts de l'appareil de coupure sont soudés.

Selon une caractéristique particulière, les contacts sont considérés comme soudés, si l'arbre secondaire n'a pas réalisé au minimum 70% de sa course d'ouverture totale.

Selon une autre caractéristique, le dispositif d'inter verrouillage précité comporte un sélecteur de position mobile entre une première position dans laquelle il autorise l'accès à l'orifice d'accès à l'arbre de manoeuvre de l'arbre de mise à la terre, et une seconde position dans laquelle il interdit cet accès, et en ce que les moyens de verrouillage précités coopèrent avec le dispositif d'inter verrouillage précité, pour interdire le passage du sélecteur précité de la seconde à la première position précitée si les contacts de l'appareil sont soudés.

Selon une autre caractéristique, ce dispositif comporte une serrure apte à cadenasser le sélecteur dans la première position précitée et/ou cadenasser le dispositif de commande dans la position ouverte, en empêchant l'accès à l'arbre dit primaire, si les contacts de l'appareil sont soudés.

Selon une autre caractéristique, l'appareil de coupure est à technologie de coupure dans le vide.

Selon une autre caractéristique, les moyens de verrouillage précités sont commandés par un indicateur de position solidaire de l'arbre secondaire précité et donnant la position des contacts de l'appareil de coupure aux moyens de verrouillage précités.

Selon une autre caractéristique, le dispositif d'inter verrouillage précité comporte un premier levier d'inter verrouillage monté librement rotatif autour de l'arbre secondaire précité et comportant un premier volet apte à libérer ou obturer l'orifice d'accès à l'arbre de manoeuvre dit arbre primaire, un second levier monté rotatif autour d'un axe fixe par rapport au support de l'appareil et comportant un volet dit second apte à obturer ou libérer l'orifice d'accès à l'arbre de manoeuvre de l'arbre de mise à la terre, lesdits premier et second leviers étant reliés mécaniquement, et le sélecteur de choix de position précité.

Selon une autre caractéristique, l'indicateur de position précité comporte un plot apte à coopérer avec le premier levier d'inter verrouillage pour empêcher le déplacement du sélecteur vers la première position lorsque l'appareil est en position fermée.

Selon une autre caractéristique, les moyens de verrouillage précités comportent un verrou monté articulé par rapport à un axe fixe du support et rappelé par un ressort en direction de l'arbre dit secondaire, ledit verrou coopérant avec une partie formant palpeur de l'indicateur donnant la position des contacts et avec des moyens prévus sur le premier levier de manière à autoriser ou empêcher l'entraînement en rotation du premier levier par l'intermédiaire de l'organe de manoeuvre du sélecteur.

Selon une autre caractéristique, ces moyens prévus sur le premier levier consistent principalement en ce que de la position fermée à une position d'ouverture des contacts correspondant à au moins 70% de la course d'ouverture en rotation de l'arbre dit secondaire, les formes entre le verrou et le levier interfèrent pour empêcher la rotation du premier levier de manière à empêcher la manoeuvre du sélecteur, et entre cette dernière position d'ouverture et la position d' ouverture à 100% des contacts, les formes entre le verrou et le levier n'interfèrent plus et permettent la rotation du levier et donc la manoeuvre du sélecteur.

Selon une autre caractéristique, le premier levier d'inter verrouillage comporte un premier bras comportant le volet d'obturation de l'orifice d'accès à l'arbre dit primaire, et un second bras comportant une partie coudée, et en ce que les deux portions successives de cette partie coudée coopèrent avec la partie d'extrémité du verrou de manière qu'en position fermée de l'appareil, le verrou soit rappelé vers l'arbre dit secondaire et que l'effort du premier levier sur le verrou par l'intermédiaire de sa première portion de partie coudée, verrouille le sélecteur en position de manière à empêcher son déplacement vers la première position, et en ce que lorsque les contacts sont ouverts suivant une course de rotation d'au moins 70%, la partie en saillie de l'indicateur déplace le verrou de manière à permettre le déplacement du premier levier, ce déplacement permettant le déplacement du sélecteur vers la première position, et en ce que en position ouverte du produit et actionné du sélecteur, la seconde portion coudée exerce un effort sur la partie latérale du verrou apte à autoriser le déplacement du sélecteur.

Selon une autre caractéristique, la serrure précitée comporte une came apte à être entraînée en rotation au moyen d'une clé, ladite came étant apte à coopérer avec une partie de renvoi solidaire du premier levier d'inter verrouillage précité de manière à cadenasser ce premier levier en position d'obturation de l'orifice d'accès à l'arbre dit primaire et/ ou à cadenasser le sélecteur dans la première position précitée, cette coopération entre la came et la partie de renvoi afin de réaliser le cadenassage précité n'étant possible qu'après une certaine course en rotation de la came rendue possible par une course en rotation correspondante du renvoi de levier, laquelle course en rotation du renvoi de levier ne peut être obtenue que lorsque les contacts ne sont pas soudés.

Avantageusement, une course en rotation de la came permettant le cadenassage est d'environ 90°.

Avantageusement, l'appareil de coupure réalise aussi la fonction sectionneur.

Avantageusement, l'appareil de coupure est un disjoncteur ou un interrupteur.

La présente invention a encore pour objet un appareil de protection électrique comportant les caractéristiques précédemment mentionnées prises seules ou en combinaison.

### BREVE DESCRIPTION DES DESSINS.

D'autres caractéristiques et avantages de l'invention apparaîtront mieux à la lecture d'un mode de réalisation préféré donné uniquement à titre d'exemple non limitatif, décrit en référence aux figures dans lesquelles :
- La figure 1 est une vue partielle en perspective, illustrant un appareil de protection électrique commandé par un dispositif de commande selon l'invention, dans une position ouverte de l'appareil,
- La figure 2 est une vue partielle en plan de la figure précédente, l'appareil étant en position fermée, et montrant en plus le sélecteur de choix de mise à la terre, en position non actionnée,
- La figure 3 est une vue identique à la figure 2, dans une position ouverte de l'appareil, le sélecteur n'étant pas actionné,
- La figure 4 est une vue identique à la figure 3, dans une position également ouverte de l'appareil, le sélecteur étant cette fois en position actionnée, et
- La figure 5 est une vue identique à la figure 4, dans une position ouverte de l'appareil, dans le cas ou les contacts sont soudés.

### EXPOSE DETAILLE D'UN MODE DE REALISATION PARTICULIER.

Sur les figures 1 à 5, on voit une cellule de distribution électrique moyenne tension destinée à être interposée entre deux parties d'un circuit électrique de manière à assurer au moins les fonctions respectivement de passage du courant entre les parties, d'interruption du courant entre les parties, de sectionnement du circuit et de mise à la terre de l'une des parties du circuit, une telle cellule étant décrite dans la demande de brevet FR 2 940 516 de la demanderesse.

Cette cellule comporte un disjoncteur 1 (ou interrupteur) de préférence à technologie de coupure dans le vide tel que par exemple une ampoule à vide, ledit disjoncteur réalisant de préférence également la fonction sectionneur et, en série avec ledit disjoncteur, un dispositif de mise à la terre 2 comportant un sélecteur S à au moins deux positions respectivement une position de passage du courant n'autorisant pas une mise à la terre de l'une des parties du circuit, et une position autorisant une mise à la terre de l'une des parties du circuit, ledit disjoncteur 1 (interrupteur) étant relié électriquement en amont par exemple à un jeu de barres, et en aval, par exemple à au moins un câbles, ladite cellule pouvant prendre trois positions respectivement une position fermée, une position déconnectée et une position de mise à la terre.

Le dispositif de commande de cette cellule comporte un arbre 3, dit arbre primaire, de manoeuvre de la commande du disjoncteur, relié mécaniquement à un arbre 4 d'entraînement des contacts de l'ampoule à vide, et apte à être manoeuvré manuellement par l'intermédiaire d'un levier de manoeuvre de manière à réaliser l'ouverture ou la fermeture manuelle des contacts de ladite ampoule, ou bien un réarmement après une ouverture, selon l'utilisation de la cellule, à travers un orifice prévu dans l'enveloppe de l'appareillage.

Le dispositif de commande comporte également un arbre 5 destiné à la manoeuvre 4 d'un arbre de mise à la terre.

En dehors du cas d'une ouverture automatique des contacts de l'ampoule lors de la survenue d'un défaut électrique sur la ligne à protéger, les contacts de l'ampoule peuvent être ouverts ou fermés par des boutons d'ouverture et de fermeture, ou bien des bobines respectivement d'ouverture ou de fermeture pouvant être actionnées à distance, ces boutons et bobines n'étant pas représentés sur les dessins.

Tel que ceci est connu en soi, les contacts de l'ampoule à vide sont maintenus en position ouverte ou en position fermée respectivement par l'intermédiaire d'un dispositif d'accrochage dit de fermeture et d'un dispositif d'accrochage dit d'ouverture (non représentés). Ces dispositifs d'accrochage sont deverrouillables soit automatiquement en cas de défaut électrique, soit par l'intermédiaire des boutons d'ouverture et de fermeture d'actionnement manuel, soit par l'intermédiaire des bobines d'actionnement à distance.

Comme déjà indiqué précédemment, cette cellule comporte également un interrupteur de mise à la terre en série avec le disjoncteur précité, ledit interrupteur comportant un arbre de manoeuvre 5 de l'arbre de mise à la terre manoeuvrable au moyen d'un levier à travers un orifice 6 prévu à cet effet, après l'actionnement d'un sélecteur S de choix vers une position dans laquelle l'orifice d'accès 6 à cet arbre de manoeuvre est libéré. L'actionnement de ce sélecteur S a pour effet de libérer ou d'obturer l'orifice d'accès audit arbre de manoeuvre 5 de l'arbre de mise à la terre, au moyen d'un levier 8 dit second levier d'inter verrouillage, comportant un volet d'obturation dit second 9.

Le disjoncteur et l'interrupteur de mise à la terre sont reliés mécaniquement par un dispositif d'inter verrouillage I, permettant d'empêcher l'actionnement du sélecteur S de la mise à la terre vers la position d'autorisation de mise à la terre de la cellule lorsque le disjoncteur est en position fermé, d'empêcher l'accès par un orifice 12 à l'arbre de commande 3 du disjoncteur, dit arbre primaire, lorsque le sélecteur S est en position d'autorisation de mise à la terre, l'orifice d'introduction 6 du levier de manoeuvre de l'arbre de manoeuvre 5 de mise à la terre étant libéré. A cet effet, et tel que plus particulièrement illustré sur la figure 1, le dispositif d'inter verrouillage I comporte un premier levier d'inter verrouillage 7 monté librement rotatif autour de l'arbre de commande 4 des contacts de l'ampoule du disjoncteur, ledit levier comportant un premier bras 10 comportant un volet 11 dit premier, apte à obturer ou libérer l'orifice de manoeuvre 12 du disjoncteur, ledit premier levier 7 étant relié de manière articulé par l'intermédiaire d'un second bras 13 à l'une des extrémités d'une bielle 14 dont l'autre extrémité est reliée de manière articulée à l'une des extrémités d'un bras dit premier 15 appartenant à un second levier d'inter verrouillage 8 monté articulé autour d'un axe fixe de la cellule et comportant un second bras 16 dont l'extrémité libre comporte un volet 9 dit second, d'obturation de l'orifice d'accès 6 à l'arbre de manoeuvre 5 de l'arbre de mise à la terre.

Le second bras 13 du premier levier d'inter verrouillage 9 comporte une partie coudée 17 comportant une première portion 18 située du côté du premier levier d'inter verrouillage 7 et une seconde portion 19 située du côté du second levier d'inter verrouillage 9.

L'axe d'articulation entre la bielle 14 et le second levier d'inter verrouillage 8 se prolonge par un plot 20 destiné à être introduit dans une lumière 21 du sélecteur S, lequel est monté coulissant par rapport à un support fixe de la cellule entre une première position dans laquelle le second levier d'inter verrouillage 8 a été entraîné dans le sens horaire de sorte que la mise à la terre est empêchée, et une seconde position dans laquelle ce second levier d'inter verrouillage 8 a été entraîné dans le sens anti-horaire et la mise à la terre est autorisée, ledit sélecteur S pouvant être entraîné entre ces deux positions au moyen d'un organe de manoeuvre 22 située sur sa face extérieure, ou bien par l'intermédiaire d'une serrure 23.

Ce dispositif d'inter verrouillage l comporte en effet également une serrure 23 comportant une came 24 apte à coopérer avec une pièce formant renvoi 25 solidaire du premier levier d'inter verrouillage précité 7, ladite serrure 23 étant apte à entraîner ledit premier levier 7 dans la position d'obturation de l'orifice 12 d'accès à l'arbre de commande du disjoncteur et à verrouiller ce levier dans cette position.

Ce dispositif comporte également une pièce 26 solidaire de l'arbre 4 de commande des contacts de l'ampoule à vide et constituant un indicateur de position de cet arbre de commande.

Cette pièce comporte un plot 27 apte à coopérer avec le premier levier d'inter verrouillage 7 de manière à empêcher le déplacement dudit levier et donc également du sélecteur S vers sa position d'autorisation de mise à la terre, lorsque l'appareil est en position fermée.

Cette pièce comporte également une partie en saillie 28 formant palpeur, apte à coopérer avec un verrou 29 monté rotatif par rapport à un axe fixe du support de l'appareillage, ledit verrou étant rappelé vers l'indicateur 26 au moyen d'un ressort 30 et étant apte à coopérer d'une part avec la partie formant palpeur ci-après dénommée palpeur et d'autre part, avec le premier levier d'inter verrouillage 7 de la manière qui sera décrite dans ce qui suit.

Le fonctionnement du dispositif de commande de la cellule selon l'invention va être décrit dans ce qui suit en référence aux figures.

Sur la figure 2, le dispositif de commande selon l'invention a amené l'appareillage électrique dans une position fermée. Dans cette position, la position de l'indicateur de position 26 donnée par la position de l'arbre de commande 4 des contacts de l'ampoule, est telle que le palpeur 28 est escamoté sous le premier levier d'inter verrouillage 7, et n'interfère pas avec le verrou 29, lequel est rappelé par le ressort en direction du premier levier d'inter verrouillage 7. Dans cette position de l'appareil, le premier levier d'inter verrouillage 7 est en appui sur le plot 27 de l'indicateur 26, de telle manière que le volet 11 ne peut pas être amené en regard de l'orifice d'accès 12 à l'arbre de manoeuvre 3 de la commande de l'ampoule par l'intermédiaire de ce levier 7.

D'autre part, la première portion 18 de la partie coudée 17 du second bras 13 du premier levier d'inter verrouillage 7 a été amenée en appui sur la face d'extrémité 29a du verrou 29, de telle manière que l'orientation de l'effort exercé par le levier 7 sur le verrou 29 est telle que cet effort permet de verrouiller le sélecteur S en position c'est-à-dire d'empêcher son déplacement. De la même manière, il est impossible d'actionner la serrure 23 totalement, ce qui permettrait d'enlever la clé de manière à réaliser le verrouillage du sélecteur S en position d'autorisation de mise à la terre, car le renvoi 25 du levier d'inter verrouillage 7 empêche la came 24 d'effectuer une rotation complète de 90°, ce qui empêche de retirer la clé.

Sur la figure 3, le dispositif de commande a amené l'appareillage électrique dans une position ouverte, le sélecteur S de commande de la mise à la terre n'ayant pas encore été actionné, de sorte que l'orifice 6 d'accès à l'arbre de manoeuvre 5 de l'arbre de mise à la terre est obturé par le volet 9 du second levier d'inter verrouillage 8. Dans cette position, l'orifice d'accès 12 à l'arbre de manoeuvre 3 de l'arbre de commande 4 des contacts de l'appareil de coupure est libéré et autorise donc une manoeuvre de fermeture. L'arbre de manoeuvre de la commande des ampoules a réalisé au moins 70% de sa course de rotation d'ouverture, de sorte que le palpeur 28 a déplacé le verrou 29 en rotation dans le sens horaire à l'encontre du ressort de rappel, faisant apparaître un jeu j entre la partie coudée 17 et le verrou 29. Il en résulte que ce jeu j permet au premier levier d'inter verrouillage 7 d'être déplacé en rotation dans le sens horaire suite à un actionnement du sélecteur S de position vers la position autorisant la mise à la terre, position illustrée sur la figure 4. Lors de ce déplacement, le sélecteur S coulisse par rapport au support de l'appareillage, ce coulissement étant guidé par le déplacement du plot 27 dans la rainure arquée 21 du support de l'appareillage. Pendant ce déplacement, le second levier d'inter verrouillage 8 se déplace en rotation dans le sens antihoraire de manière à libérer l'accès 6 à l'arbre de manoeuvre 5 de l'arbre de mise à la terre.

Le déplacement du sélecteur S vers la droite sur les dessins, correspondant à une autorisation de mise à la terre, peut être réalisé indifféremment par l'actionnement de l'organe de manoeuvre 22 du sélecteur S par l'utilisateur, ou bien par l'actionnement de la serrure 23 au moyen d'une clé tel que ceci est illustré sur la figure 4.

Lorsque ce déplacement est réalisé au moyen de la serrure 23, une clé est introduite dans la serrure, et la came 24 associée à la serrure 23 est entraînée en rotation dans le sens antihoraire par rotation de la clé, jusqu'à ce que cette came 24 coopère avec le renvoi 25 du premier levier d'inter verrouillage 7, de manière à entraîner ledit levier 7 dans le sens horaire. Ceci a pour effet d'une part, d'entraîner le sélecteur S vers la droite de manière à entraîner le second levier d'inter verrouillage 8 en rotation dans le sens anti horaire et de libérer ainsi l'orifice d'accès 6 à l'arbre de manoeuvre 5 de l'arbre de mise à la terre, et d'autre part, d'amener la seconde portion 19 de la partie coudée 17 du second bras 13 en appui sur une partie latérale 29b du verrou 29 de manière à entraîner encore davantage ce verrou en rotation dans le sens horaire, le palpeur 28 de l'indicateur de position 26 n'ayant pas changé de position de position par rapport à la position qu'il occupait sur la figure 3. On remarque que dans cette position de l'appareil, le premier levier d'inter verrouillage 7 n'est plus en appui sur le plot 27 de l'indicateur de position 26.

Lors de cet actionnement de la serrure 23, la came 24 a effectué une rotation d'un angle atteignant 90° de la course de manoeuvre, ce qui permet de retirer la clé, à la fin de cet actionnement, et ainsi de verrouiller les leviers 7,8 dans cette position, verrouillant de cette manière le sélecteur S dans la seconde position précitée correspondant à une autorisation de mise à la terre.

Sur la figure 5, la course en rotation de l'arbre de commande 4 de l'ampoule est inférieure à 40% de cette course d'ouverture maximale, car les contacts sont soudés et ne peuvent pas s'ouvrir complètement.

Il en résulte que le palpeur 28 reste escamoté et n'agit pas sur le verrou 29, lequel reste en appui par sa partie supérieure 29a sur la première portion 18 de la partie coudée 17 du second bras 13 du premier levier d'inter verrouillage 17, tel que ceci était le cas sur la figure 2 qui illustre l'appareil en position fermé. De ce fait, comme sur la figure 2, le verrou 29 empêche la rotation du second levier 8 et donc l'action sur le sélecteur S et ainsi sur la serrure 23. Ce n'est donc plus le plot 27 de l'indicateur 26 qui bloque le sélecteur S, un jeu i étant créé entre ce plot 27 et le premier levier 7, mais le verrou 29 agissant sur la partie coudée 17.

Ce verrou 29 empêche également le déplacement du premier levier 7 et ainsi empêche le verrouillage du dispositif de commande en position ouverte, puisque le levier 7 ne peut pas obturer l'orifice 12 d'accès à l'arbre primaire 3, celui-ci restant donc accessible pour une manoeuvre de fermeture.

Le jeu présent entre le plot 27 et le levier 7 rend possible une rotation du levier en cas de contacts soudés. Cette possibilité de rotation rend possible de forcer l'interdiction d'accès à la mise à la terre.

La présente invention empêche donc une mise à la terre des câbles si le circuit est soudé, les câbles étant toujours connectés au réseau, ceci risquant de provoquer un court-circuit. L'invention permet donc de protéger l'utilisateur lorsque celui-ci a l'intention de mettre les câbles à la terre, suite à une ouverture volontaire du disjoncteur ou de l'interrupteur afin d'intervenir sur celui-ci.

Bien entendu, l'invention n'est pas limitée aux modes de réalisation décrits et illustrés qui n'ont été donnés qu'à titre d'exemple.

## Revendications

1. Dispositif de commande d' un appareil de protection électrique destiné à être interposé entre deux parties d'un circuit électrique de manière à assurer au moins les fonctions respectivement de passage du courant entre les parties, d'interruption du courant entre les parties, et de mise à la terre de l'une des parties du circuit, ledit appareil comportant un appareil de coupure en série avec un appareil de mise à la terre, ledit dispositif de commande comportant un arbre dit arbre primaire, de manoeuvre de l'arbre de commande des contacts de l'appareil de coupure dit arbre secondaire, ledit arbre primaire étant apte à être manoeuvré par un utilisateur, et un arbre de manoeuvre de l'arbre de mise à la terre, également manoeuvrable par un utilisateur, **caractérisé en ce qu'il** comporte un dispositif d'inter verrouillage I entre les deux arbres dits primaire (3) et secondaire (4) précités, ledit dispositif d'inter verrouillage I étant apte à interdire la mise à la terre de l'une des parties du circuit lorsque l'appareil est en position fermée, **caractérisé en ce que** ledit dispositif d'inter verrouillage coopère avec des moyens de verrouillage (28,29,17,18,19) commandés par l'arbre secondaire précité (4) pour interdire la mise à la terre du circuit lorsque les contacts de l'appareil de coupure sont soudés.

2. Dispositif de commande selon la revendication 1, **caractérisé en ce que** les contacts sont considérés comme soudés, si l'arbre secondaire (4) n'a pas réalisé au minimum 70% de sa course d'ouverture totale.

3. Dispositif de commande selon la revendication 1 ou 2, **caractérisé en ce que** le dispositif d'inter verrouillage précité I comporte un sélecteur S de position mobile entre une première position dans laquelle il autorise l'accès à l'orifice d'accès (6) à l'arbre de manoeuvre (5) de l'arbre de mise à la terre, et une seconde position dans laquelle il interdit cet accès, et **en ce que** les moyens de verrouillage précités (28,29,17,18,19) coopèrent avec le dispositif d'inter verrouillage précité I, pour interdire le passage du sélecteur précité S de la seconde à la première position précitée si les contacts de l'appareil sont soudés.

4. Dispositif de commande selon l'une quelconque des revendications précédentes, **caractérisé en ce qu'il** comporte une serrure (23) apte à cadenasser le sélecteur S dans la première position précitée et/ou cadenasser le dispositif de commande dans la position ouverte, en empêchant l'accès à l'arbre dit primaire (3), si les contacts de l'appareil sont soudés.

5. Dispositif de commande selon l'une quelconque des revendications précédentes, **caractérisé en ce que** l'appareil de coupure est à technologie de coupure dans le vide.

6. Dispositif de commande selon l'une quelconque des revendications précédentes, **caractérisé en ce que** les moyens de verrouillage précités (28, 29, 17, 18,19) sont commandés par un indicateur de position (26) solidaire de l'arbre secondaire précité (4) et donnant la position des contacts de l'appareil de coupure aux moyens de verrouillage précités.

7. Dispositif de commande selon l'une quelconque des revendications 3 à 6, **caractérisé en ce que** le dispositif d'inter verrouillage précité I comporte un premier levier d'inter verrouillage (7) monté librement rotatif autour de l'arbre secondaire précité (4) et comportant un premier volet (11) apte à libérer ou obturer l'orifice d'accès (12) à l'arbre de manoeuvre (3) dit arbre primaire, un second levier (8) monté rotatif autour d'un axe fixe par rapport au support de l'appareil et comportant un volet (9) dit second apte à obturer ou libérer l'orifice d'accès (6) à l'arbre de manoeuvre (5) de l'arbre de mise à la terre, lesdits premier et second leviers (7,8) étant reliés mécaniquement, et le sélecteur S de choix de position précité.

8. Dispositif de commande selon les revendications 6 et 7, **caractérisé en ce que** l'indicateur de position précité (26) comporte un plot (27) apte à coopérer avec le premier levier d'inter verrouillage (7) pour empêcher le déplacement du sélecteur S vers la première position lorsque l'appareil est en position fermée.

9. Dispositif de commande selon la revendication 6,7 ou 8, **caractérisé en ce que** les moyens de verrouillage précités (28,29,17,18,19) comportent un verrou (29) monté articulé par rapport à un axe fixe du support et rappelé par un ressort en direction de l'arbre dit secondaire (4), ledit verrou (29) coopérant avec une partie formant palpeur (28) de l'indicateur (26) donnant la position des contacts et avec des moyens (17,18,19) prévus sur le premier levier (7) de manière à autoriser ou empêcher la rotation du premier levier (7) par l'intermédiaire de l'organe de manoeuvre (22) du sélecteur S.

10. Dispositif de commande selon les revendications 7 et 9, **caractérisé en ce que** ces moyens (17,18,19) prévus sur le premier levier (7) consistent principalement **en ce que** de la position fermée à une position d'ouverture des contacts correspondant à au moins 70% de la course d'ouverture en rotation de l'arbre dit secondaire (4), les formes entre le verrou (29) et le levier (7) interfèrent pour empêcher la rotation du premier levier (7) de manière à empêcher la manoeuvre du sélecteur S, et **en ce que** entre cette dernière position d'ouverture et la position ouverte à 100% des contacts, les formes entre le verrou (29) et le levier (7) n'interfèrent plus et permettent la rotation du levier (7) et donc la manoeuvre du sélecteur.

11. Dispositif de commande selon la revendication 9 ou 10, **caractérisé en ce que** le premier levier d'inter verrouillage (7) comporte un premier bras (10) comportant le volet d'obturation (11) de l'orifice d'accès (12) à l'arbre dit primaire (3), et un second bras (13) comportant une partie coudée (17), et **en ce que** les deux portions successives (18,19) de cette partie coudée (17) coopèrent avec la partie d'extrémité (29a) du verrou (29) de manière qu'en position fermée de l'appareil, le verrou (29) soit rappelé vers l'arbre dit secondaire (4) et que l'effort du premier levier (7) sur le verrou (29) par l'intermédiaire de sa première portion (18) de partie coudée, verrouille le sélecteur S en position de manière à empêcher son déplacement vers la première position, et **en ce que** lorsque les contacts sont ouverts suivant une course de rotation d'au moins 70%, la partie en saillie (28) de l'indicateur (26) déplace le verrou (29) de manière à permettre le déplacement du premier levier (7), ce déplacement permettant le déplacement du sélecteur S vers la première position, et **en ce que** en position ouverte du produit et actionné du sélecteur, la seconde portion coudée (19) exerce un effort sur la partie latérale (29b) du verrou (29) apte à autoriser le déplacement du sélecteur S.

12. Dispositif de commande selon la revendication 4, **caractérisé en ce que** la serrure précitée (23) comporte une came (24) apte à être entraînée en rotation au moyen d'une clé, ladite came (24) étant apte à coopérer avec une partie de renvoi (25) solidaire du premier levier d'inter verrouillage précité (7) de manière à cadenasser ce premier levier (7) en position d'obturation de l'orifice d'accès (12) à l'arbre dit primaire (3) et/ ou à cadenasser le sélecteur S dans la première position précitée, cette coopération entre la came (24) et la partie de renvoi (25) afin de réaliser le cadenassage précité, n'étant possible qu'après une certaine course en rotation de la came rendue possible par une course en rotation correspondante du renvoi de levier, laquelle course en rotation ne peut être obtenue que lorsque les contacts ne sont pas soudés.

13. Dispositif de commande selon la revendication 12, **caractérisé en ce qu'**une course en rotation de la came (24) permettant le cadenassage est d'environ 90°.

14. Dispositif de commande selon l'une quelconque des revendications précédentes, **caractérisé en ce que** l'appareil de coupure réalise aussi la fonction sectionneur.

15. Dispositif de commande selon l'une quelconque des revendications précédentes, **caractérisé en ce que** l'appareil de coupure est un disjoncteur ou un interrupteur.

16. Appareil de protection électrique moyenne tension comportant un dispositif de commande selon l'une quelconque des revendications 1 à 15.

## Patentansprüche

1. Vorrichtung zum Steuern einer elektrischen Schutzeinrichtung, die dazu bestimmt ist, zwischen zwei Teile einer elektrischen Schaltung eingefügt zu werden, derart, dass wenigstens die Funktionen des Stromdurchgangs zwischen den Teilen bzw. der Unterbrechung des Stroms zwischen den Teilen bzw. des Verbindens mit Masse eines der Teile der Schaltung sicherzustellen, wobei die Einrichtung eine Unterbrechungseinrichtung in Reihe mit einer Masseverbindungseinrichtung umfasst, wobei die Steuervorrichtung eine Welle, die Primärwelle genannt wird, zum Betätigen der Steuerwelle der Kontakte der Unterbrechungseinrichtung, die Sekundärwelle genannt wird, wobei die Primärwelle durch einen Anwender betätigt werden kann, und eine Welle zum Betätigen der Masseverbindungswelle, die ebenfalls durch den Anwender betätigt werden kann, umfasst, **dadurch gekennzeichnet, dass** sie eine Vorrichtung (I) zum gegenseitigen Verriegeln der oben erwähnten Primärwelle (3) und der oben erwähnten Sekundärwelle (4) umfasst, wobei die Zwischenverriegelungsvorrichtung (I) dafür ausgelegt ist, die Verbindung mit Masse des einen der Teile der Schaltung zu verhindern, wenn die Einrichtung in der geschlossenen Position ist, **dadurch gekennzeichnet, dass** die Zwischenverriegelungsvorrichtung mit Verriegelungsmitteln (28, 29, 17, 18, 19) zusammenwirkt, die durch die oben erwähnte Sekundärwelle (4) gesteuert werden, um das Verbinden mit Masse der Schaltung zu verhindern, wenn die Kontakte der Unterbrechungseinrichtung verschweißt sind.

2. Steuervorrichtung nach Anspruch 1, **dadurch gekennzeichnet, dass** die Kontakte als verschweißt angeschweißt angesehen werden, wenn die Sekundärwelle (4) nicht wenigstens 70 % ihrer gesamten Öffnungsbahn ausgeführt hat.

3. Steuervorrichtung nach Anspruch 1 oder 2, **dadurch gekennzeichnet, dass** die oben erwähnte Zwischenverriegelungsvorrichtung (I) einen Positionswähler (S) umfasst, der zwischen einer ersten Position, in der er den Zugang zu der Zugangsöffnung (6) für die Welle (5) zum Betätigen der Masseverbindungswelle zulässt, und einer zweiten Position, in der er diesen Zugang verhindert, beweglich ist, und dass die oben erwähnten Verriegelungsmittel (28, 29, 17, 18, 19) mit der oben erwähnten Zwischenverriegelungsvorrichtung (I) zusammenwirken, um den Übergang des oben erwähnten Wählers (S) von der zweiten in die erste oben erwähnte Position zu verhindern, falls die Kontakte der Einrichtung verschweißt sind.

4. Steuervorrichtung nach einem der vorhergehenden Ansprüche, **dadurch gekennzeichnet, dass** sie ein Schloss (23) umfasst, das dafür ausgelegt ist, den Wähler (S) in der oben erwähnten ersten Position zu verriegeln und/oder die Steuervorrichtung in der geöffneten Position zu verriegeln, indem der Zugang der so genannten Primärwelle (3) verhindert wird, falls die Kontakte der Einrichtung verschweißt sind.

5. Steuervorrichtung nach einem der vorhergehenden Ansprüche, **dadurch gekennzeichnet, dass** die Unterbrechungseinrichtung eine Vakuumunterbrechungstechnologie aufweist.

6. Steuervorrichtung nach einem der vorhergehenden Ansprüche, **dadurch gekennzeichnet, dass** die oben erwähnten Verriegelungsmittel (28, 29, 17, 18, 19) durch einen Positionsanzeiger (26) gesteuert werden, der mit der oben erwähnten Sekundärwelle (4) fest verbunden ist und die Position der Kontakte der Unterbrechungseinrichtung mittels der oben erwähnten Verriegelungsmittel angibt.

7. Steuervorrichtung nach einem der Ansprüche 3 bis 6, **dadurch gekennzeichnet, dass** die oben erwähnte Verriegelungsvorrichtung (I) einen ersten Zwischenverriegelungshebel (7), der frei drehbar um die oben erwähnte Sekundärwelle (4) montiert ist und eine erste Klappe (11), die die Zugangsöffnung (12) für die Welle (3) zum Betätigen der Primärwelle freigeben oder versperren kann, aufweist, einen zweiten Hebel (8), der drehbar um eine in Bezug auf den Träger der Einrichtung feste Achse drehbar montiert ist und eine so genannte zweite Klappe (9) aufweist, die die Zugangsöffnung (6) für die Welle (5) zum Betätigen der Masseverbindungswelle versperren oder freigeben kann, wobei der erste und der zweite Hebel (7, 8) mechanisch verbunden sind, und den oben erwähnten Wähler (S) für die Positionswahl umfasst.

8. Steuervorrichtung nach den Ansprüchen 6 und 7, **dadurch gekennzeichnet, dass** der oben erwähnte Positionsanzeiger (26) einen Höcker (27) aufweist, der mit dem ersten Zwischenverriegelungshebel (7) zusammenwirken kann, um die Verlagerung des Wählers (S) in die erste Position zu verhindern, wenn die Einrichtung in der geschlossenen Position ist.

9. Steuervorrichtung nach Anspruch 6, 7 oder 8, **dadurch gekennzeichnet, dass** die oben erwähnten Verriegelungsmittel (28, 29, 17, 18, 19) einen Riegel (29) umfassen, der in Bezug auf eine feste Achse des Trägers schwenkbar montiert ist und durch eine Feder in Richtung der Sekundärwelle (4) zurückgestellt wird, wobei der Riegel (29) mit einem Teil, der einen Fühler (28) des Anzeigers (26) bildet, der die Position der Kontakte angibt, und mit Mitteln (17, 18, 19), die an dem ersten Hebel (7) vorgesehen sind, zusammenwirkt, derart, dass die Drehung des ersten Hebels (7) über das Betätigungsorgan (22) des Wählers (S) zugelassen oder verhindert wird.

10. Steuervorrichtung nach den Ansprüche 7 und 9, **dadurch gekennzeichnet, dass** diese Mittel (17, 18, 19), die an dem ersten Hebel (7) vorgesehen sind, hauptsächlich darin bestehen, von der geschlossenen Position in eine geöffnete Position der Kontakte überzugehen, die wenigstens 70 % der rotatorischen Öffnungsbahn der Sekundärwelle (4) entspricht, wobei die Formen zwischen dem Riegel (29) und dem Hebel (7) zusammenwirken, um die Drehung des ersten Hebels (7) zu verhindern, derart, dass die Betätigung des Wählers (S) verhindert wird, und dass zwischen dieser letzteren Öffnungsposition und der zu 100 % geöffneten Position der Kontakte die Formen zwischen dem Riegel (29) und dem Hebel (7) nicht mehr zusammenwirken und die Drehung des Hebels (7) und daher die Betätigung des Wählers zulassen.

11. Steuervorrichtung nach Anspruch 9 oder 10, **dadurch gekennzeichnet, dass** der erste Zwischenverriegelungshebel (7) einen ersten Arm (10), der die Klappe (11) zum Verschließen der Zugangsöffnung (12) für die Primärwelle (3) enthält, und einen zweiten Arm (13), der einen gebogenen Teil (17) enthält, umfasst, und dass die zwei aufeinander folgenden Abschnitte (18, 19) dieses gebogenen Teils (17) mit dem Endabschnitt (29a) des Riegels (29) in der Weise zusammenwirken, dass in der geschlossenen Position der Einrichtung der Riegel (29) zu der Sekundärwelle (4) zurückgestellt wird und die Wirkung des ersten Hebels (7) auf den Riegel (29) über seinen ersten Abschnitt (18) des gebogenen Teils den Wähler (S) in seiner Position verriegelt, derart, dass seine Verlagerung in die erste Position verhindert wird, und dass dann, wenn die Kontakte längs der Drehbahn um wenigstens 70 % geöffnet sind, der vorstehende Teil (28) des Anzeigers (26) den Riegel (29) in der Weise verlagert, dass die Verlagerung des ersten Hebels (7) möglich ist, wobei diese Verlagerung die Verlagerung des Wählers (S) in seine erste Position ermöglicht, und dass in der geöffneten Position des Produkts und der betätigten Position des Wählers der zweite gebogene Abschnitt (19) eine Kraft auf den seitlichen Teil (29b) des Riegels (29) ausübt, die die Verlagerung des Wählers (S) zulassen kann.

12. Steuervorrichtung nach Anspruch 4, **dadurch gekennzeichnet, dass** das oben erwähnte Schloss (23) einen Nocken (24) aufweist, der mittels eines Schlüssels rotatorisch angetrieben werden kann, wobei der Nocken (24) mit einem Vorgelegeabschnitt (25), der mit dem oben erwähnten ersten Zwischenverriegelungshebel (7) fest verbunden ist, zusammenwirken kann, derart, dass dieser erste Hebel (7) in der Verschlussposition der Zugangsöffnung (12) für die Primärwelle (3) verriegelt ist und/oder dass der Wähler (S) in der oben erwähnten ersten Position verriegelt ist, wobei diese Zusammenwirkung zwischen dem Nocken (24) und dem Vorgelegeabschnitt (25), um die oben erwähnte Verriegelung zu verwirklichen, nur nach einer bestimmten Drehbahn des Nockens möglich ist, die durch eine entsprechende Drehbahn des Hebelvorgeleges ermöglicht wird, wobei die Drehbahn nur erhalten werden kann, wenn die Kontakte nicht verschweißt sind.

13. Steuervorrichtung nach Anspruch 12, **dadurch gekennzeichnet, dass** eine Drehbahn des Nockens (24), die die Verriegelung ermöglicht, etwa 90° beträgt.

14. Steuervorrichtung nach einem der vorhergehenden Ansprüche, **dadurch gekennzeichnet, dass** die Unterbrechungseinrichtung auch die Trennschalterfunktion verwirklicht.

15. Steuervorrichtung nach einem der vorhergehenden Ansprüche, **dadurch gekennzeichnet, dass** die Unterbrechungseinrichtung ein Überlastschalter oder ein Stromunterbrecher ist.

16. Elektrische Mittelspannungs-Schutzeinrichtung, die eine Steuervorrichtung nach einem der Ansprüche 1 bis 15 umfasst.

## Claims

1. Control device for an electric protection apparatus intended to be placed between two parts of an electric circuit so as to provide at least the functions respectively of flow of current between the parts, interruption of current between the parts and earthing of one of the parts of the circuit, said apparatus including a switching unit in series with an earthing device, said control device including a shaft referred to as primary shaft for manoeuvring the control shaft for the contacts of the switching unit referred to as secondary shaft, said primary shaft being able to be manoeuvred by a user, and a shaft for manoeuvring the earthing shaft, also manoeuvrable by a user, **characterized in that** it includes an interlock device (I) between the two aforementioned shafts referred to as primary (3) and secondary (4), said interlock device (I) being able to prohibit the earthing of one of the parts of the circuit when the apparatus is in the closed position, **characterized in that** said interlock device cooperates with latching means (28, 29, 17, 18, 19) controlled by the aforementioned secondary shaft (4) to prohibit the earthing of the circuit when the contacts of the switching unit are fused.

2. Control device according to Claim 1, **characterized in that** the contacts are considered to be fused if the secondary shaft (4) has not travelled a minimum of 70% of its total opening trajectory.

3. Control device according to either Claim 1 or Claim 2, **characterized in that** the aforementioned interlock device (I) includes a position selector (S) movable between a first position in which it authorizes access to the orifice (6) for access to the shaft (5) for manoeuvring the earthing shaft, and a second position in which it prohibits this access, and **in that** the aforementioned latching means (28, 29, 17, 18, 19) cooperate with the aforementioned interlock device (I) to prohibit the shifting of the aforementioned selector (S) from the second to the first aforementioned position if the contacts of the unit are fused.

4. Control device according to any one of the preceding claims, **characterized in that** it includes a lock (23) able to lock up the selector (S) in the aforementioned first position and/or lock up the control device in the open position, preventing access to the shaft referred to as primary (3), if the contacts of the unit are fused.

5. Control device according to any one of the preceding claims, **characterized in that** the switching unit is of vacuum interrupter technology.

6. Control device according to any one of the preceding claims, **characterized in that** the aforementioned latching means (28, 29, 17, 18, 19) are controlled by a position indicator (26) secured to the aforementioned secondary shaft (4) and giving the position of the contacts of the switching unit to the aforementioned latching means.

7. Control device according to any one of Claims 3 to 6, **characterized in that** the aforementioned interlock device (I) includes a first interlock lever (7) fitted to be freely rotatable around the aforementioned secondary shaft (4) and including a first flap (11) able to free up or close off the orifice (12) for access to the manoeuvring shaft (3) referred to as primary shaft, a second lever (8) fitted rotatably around an axis fixed with respect to the support of the apparatus and including a flap (9) referred to as second flap able to close off or free up the orifice (6) for access to the shaft (5) for manoeuvring the earthing shaft, said first and second levers (7, 8) being mechanically connected, and the aforementioned position choice selector (S).

8. Control device according to Claims 6 and 7, **characterized in that** the aforementioned position indicator (26) includes a pin (27) able to cooperate with the first interlock lever (7) to prevent the displacement of the selector (S) towards the first position when the apparatus is in the closed position.

9. Control device according to Claim 6, 7 or 8, **characterized in that** the aforementioned latching means (28, 29, 17, 18, 19) include a latch (29) fitted pivotably with respect to a fixed axis of the support and called back by a spring towards the shaft referred to as secondary (4), said latch (29) cooperating with a part forming a sensor (28) of the indicator (26) giving the position of the contacts and with means (17, 18, 19) provided on the first lever (7) so as to authorize or prevent the rotation of the first lever (7) via the manoeuvring component (22) of the selector (S).

10. Control device according to Claims 7 and 9, **characterized in that** these means (17, 18, 19) provided on the first lever (7) consist mainly **in that**, from the closed position to an open position of the contacts corresponding to at least 70% of the opening rotational trajectory of the shaft referred to as secondary (4), the shapes between the latch (29) and the lever (7) interact in order to prevent the rotation of the first lever (7) so as to prevent the manoeuvring of the selector (S), and **in that** between this last opening position and the 100% open position of the contacts, the shapes between the latch (29) and the lever (7) no longer interact and allow the rotation of the lever (7) and therefore the manoeuvring of the selector.

11. Control device according to either Claim 9 or Claim 10, **characterized in that** the first interlock lever (7) includes a first arm (10) including the flap (11) for closing off the orifice (12) for access to the shaft referred to as primary (3), and a second arm (13) including a bent part (17), and **in that** the two successive portions (18, 19) of this bent part (17) cooperate with the end part (29a) of the latch (29) such that, in the closed position of the apparatus, the latch (29) is called back towards the shaft referred to as secondary (4) and such that the effort of the first lever (7) on the latch (29) via its first bent-part portion (18) locks the selector (S) in position so as to prevent its displacement towards the first position, and **in that** when the contacts are open according to a rotational trajectory of at least 70%, the protruding part (28) of the indicator (26) displaces the latch (29) so as to allow the displacement of the first lever (7), this displacement allowing the displacement of the selector (S) towards the first position, and **in that** in the open position of the product and actuated position of the selector, the second bent portion (19) exerts an effort on the lateral part (29b) of the latch (29) able to authorize the displacement of the selector (S).

12. Control device according to Claim 4, **characterized in that** the aforementioned lock (23) includes a cam (24) able to be rotationally driven by means of a key, said cam (24) being able to cooperate with a bellcrank part (25) secured to the aforementioned first interlock lever (7) so as to lock up this first lever (7) in a position of closing-off of the orifice (12) for access to the shaft referred to as primary (3) and/or to lock up the selector (S) in the aforementioned first position, this cooperation between the cam (24) and the bellcrank part (25), in order to carry out the aforementioned locking-up, being possible only after a certain rotational trajectory of the cam made possible by a corresponding rotational trajectory of the bellcrank, which rotational trajectory can be obtained only when the contacts are not fused.

13. Control device according to Claim 12, **characterized in that** a rotational trajectory of the cam (24) allowing the locking-up is about 90°.

14. Control device according to any one of the preceding claims, **characterized in that** the switching unit also performs the disconnector function.

15. Control device according to any one of the preceding claims, **characterized in that** the switching unit is a circuit breaker or a switch.

16. Medium voltage electric protection apparatus including a control device according to any one of Claims 1 to 15.
